# EUROPÄISCHE PATENTSCHRIFT

(11) **EP 2 994 953 B1**
(45) Veröffentlichungstag und Bekanntmachung des Hinweises auf die Patenterteilung: **06.03.2019**
(21) Anmeldenummer: 14727703.2
(22) Anmeldetag: 22.04.2014
(51) Int. Cl.: B61L 3/22, H01Q 1/32, H01P 5/103, H01P 1/06

(54) **ANLAGE, UMFASSEND EIN ENTLANG EINER SCHIENENSTRECKE, INSBESONDERE ENTLANG EINES SCHIENENTEILS, BEWEGBARES SCHIENENFAHRZEUG**
INSTALLATION COMPRISING A RAIL VEHICLE THAT CAN BE MOVED ALONG A RAIL SECTION, IN PARTICULAR ALONG A RAIL PART
SYSTÈME COMPRENANT UN VÉHICULE FERROVIAIRE POUVANT SE DÉPLACER LE LONG D'UNE LIGNE FERROVIAIRE, EN PARTICULIER LE LONG D'UN ÉLÉMENT DE RAIL

(30) Priorität: 06.05.2013 DE 102013007647
(43) Veröffentlichungstag der Anmeldung: 16.03.2016
(73) Patentinhaber: Sew-Eurodrive GmbH & Co. KG, 76646 Bruchsal (DE)
(72) Erfinder: SCHÄFER, Thomas, 76689 Neuthard (DE); BERGER, Ralf, 76297 Stutensee (DE); SCHMIDT, Josef, 76676 Graben-Neudorf (DE)
(86) Internationale Anmeldenummer: PCT/EP2014/001053
(87) Internationale Veröffentlichungsnummer: WO 2014/180535

(56) Entgegenhaltungen:
- EP-A1- 0 097 731
- DE-A1-102008 005 385
- US-A- 4 789 049
- SCHUCK, W.D.; RIEGER, R.: "The slotted-waveguide communication system of the Maglev test range", PROCEEDINGS OF THE 13TH EUROPEAN MICROWAVE CONFERENCE, 8. September 1983 (1983-09-08), Seiten 681-686, XP001687317,

## Beschreibung

Die Erfindung betrifft eine Anlage, umfassend ein entlang einer Schienenstrecke, insbesondere entlang eines Schienenteils, bewegbares Schienenfahrzeug.
Es ist allgemein bekannt, dass Schienenfahrzeuge auf Schienenstrecken bewegbar sind.

Aus der Veröffentlichung SCHUCK, W.D.; RIEGER, R.: "The slotted-waveguide communication system of the Maglev test range", 8.9.1983, Seiten 681 - 686, ist ein Schienenfahrzeug bekannt, das auf Schienen fährt, entlang derer ein Schlitzhohlleiter verlegt ist.

Aus der EP 0 097 731 A1 eine Einfädelhilfe für Modelleisenbahnen gezeigt.
Aus der US 4 789 049 A ist ein Aufzug mit einem Schlitzhohlleiter zur Signalübertragung bekannt.

Aus der DE 10 2008 005 385 A1 ist ein schienengeführter Wagen bei einer Einschienenbahnanlage bekannt.
Der Erfindung liegt daher die Aufgabe zugrunde, die Datenübertragung zum Schienenfahrzeug sicher weiterzubilden.
Erfindungsgemäß wird die Aufgabe bei der Anlage nach den in Anspruch 1 angegebenen Merkmalen gelöst.

Von Vorteil ist dabei, dass ein Einfädeln des Führungsteils beim Übergang vom ersten Anlagenteil zu einem Übergangsbereich, in welchem das Führungsteil nicht geführt ist, und beim Übergang von diesem Übergangsbereich zu einem zweiten Anlagenteil in einfacher Weise ermöglicht ist.

Die in Querrichtung vorgesehene lichte Weite des Einfädelteils, insbesondere in welcher das Führungsteil begrenzbar ist, nimmt in Schienenrichtung ab. Von Vorteil ist dabei, dass ein einfaches und sanftes Einfädeln ausführbar ist.
Bei einer vorteilhaften Ausgestaltung ist ein Wandabschnitt eines Öffnungsschlitzes eines Schlitzhohlleiters in Querrichtung mittig zum Aufnahmebereich des Einfädelteils angeordnet. Von Vorteil ist dabei, dass ein einfaches Einfädeln ausführbar ist und Einfädelteil sowie Führungsteil mittig zum Wandabschnitt anordenbar und entsprechend symmetrisch ausführbar sind.

Das Einfädelteil umgibt einen Aufnahmebereich zur Aufnahme des Führungsteils zumindest teilweise, insbesondere mit zwei Schenkelabschnitten. Von Vorteil ist dabei, dass das Einfädelteil in einfacher Weise ausführbar ist.
Bei einer vorteilhaften Ausgestaltung sind die Schenkelabschnitte mit einem Jochabschnitt der Einfädelhilfe verbunden, insbesondere einstückig mit ihm ausgeführt, insbesondere wobei das Einfädelteil als Kunststoffspritzgussteil ausgeführt ist. Von Vorteil ist dabei, dass ein kostengünstiges Teil mit geringer Masse herstellbar ist.

Die Schenkelabschnitte des Einfädelteils weisen jeweils eine in Schienenrichtung zunehmende Wandstärke auf. Von Vorteil ist dabei, dass die Einfädelung auf einfache Weise, nämlich mittels der veränderlichen Wandstärke, erreichbar ist.

Wichtige Merkmale der Erfindung bei der Anlage sind in Anspruch 4 angegeben.

Von Vorteil ist dabei, dass die Antenne im Schlitzhohlleiter, insbesondere im Öffnungsschlitz des Schlitzhohlleiters geführt wird. Auch bei auftretenden Schwingungen oder sonstigen Abweichungen aus der mittigen Lage der Antenne im Öffnungsschlitz bleibt die Antenne im zulässigen Bereich, indem das Führungsteil die Antenne begrenzt. Dabei ist das Führungsteil in Querrichtung zur Schienenrichtung breiter als die Antenne und aus elektrisch isolierendem Material ausgeführt.
Bei einer vorteilhaften Ausgestaltung erstreckt sich die Öffnung in Schienenrichtung. Von Vorteil ist dabei, dass eine Fertigung des Schlitzhohlleiters als Stranggussteil ermöglicht ist. Somit ist sogar eine einstückige Herstellung zusammen mit dem Schienenteil ermöglicht. Alternativ ist aber auch der Schlitzhohlleiter mit dem Schienenteil lösbar verbindbar.
Bei einer vorteilhaften Ausgestaltung weist das Führungsteil einen Jochabschnitt auf, der die beiden Schenkelabschnitte des Führungsteils miteinander verbindet. Von Vorteil ist dabei, dass das Führungsteil U-förmig ausgeführt ist und somit einfach fertigbar ist.
Bei einer vorteilhaften Ausgestaltung sind Jochabschnitt des Führungsteils und Schenkelabschnitte des Führungsteils einstückig und/oder einteilig ausgeführt, insbesondere aus Kunststoff, insbesondere als Kunststoffspritzgussteil. Von Vorteil ist dabei, dass eine einfache Herstellung ausführbar ist.

Bei einer vorteilhaften Ausgestaltung weist das Führungsteil einen U-förmigen Querschnitt auf, insbesondere wobei die Normale der Querschnittsfläche in Schienenrichtung ausgerichtet ist. Von Vorteil ist dabei, dass wiederum eine einfache Herstellung ermöglicht ist und die Führung mittels der Schenkelabschnitte des U ausführbar ist.

Bei einer vorteilhaften Ausgestaltung ist der Schlitzhohlleiter aus Metall, insbesondere aus Aluminium, ausgeführt. Von Vorteil ist dabei, dass eine Datenübertagung mittels des Hohlleiters entlang der Schienenstrecke ausführbar ist. Somit sind Daten zwischen einer stationären Einheit und dem Schienenfahrzeug übertragbar. Eine Störung anderer Empfänger, die außerhalb des Schlitzhohlleiters angeordnet sind, ist unterdrückbar mittels des metallischen Schlitzhohlleitergehäuses..
Bei einer vorteilhaften Ausgestaltung sind die Schenkelabschnitte an ihrem dem Wandabschnitt zugewandten Oberflächenbereich, insbesondere also in ihren Innenseiten, im Wesentlichen eben, insbesondere parallel zum entsprechend zugewandten Oberflächenbereich des Wandabschnitts, ausgeführt,
oder bei Berührung zwischen Wandabschnitt und einem Schenkelabschnitt tritt eine linienhafte Berührung auf. Von Vorteil ist dabei, dass eine effektive, insbesondere reibungsarme, Führung mittels des Führungsteils erreichbar ist. Darüber hinaus ist durch geeignete Materialwahl die Reibung weiter reduzierbar.
Bei einer vorteilhaften Ausgestaltung ist das Spiel des Führungsteils in Querrichtung, insbesondere die in Querrichtung vorgesehene lichte Weite zwischen den Schenkelabschnitten des Führungsteils, größer als das Spiel der vom Schienenteil geführten Führungsräder des Schienenfahrzeugs. Von Vorteil ist dabei, dass nur bei unvorhergesehenen Einflüssen, wie Schwingungen oder sonstigen Krafteinwirkungen, eine berührende Führung mittels des Führungsteils erfolgt.

Weitere Vorteile ergeben sich aus den Unteransprüchen.

Die Erfindung wird nun anhand von Abbildungen näher erläutert:
In der Figur 1 ist ein für die Datenübertragung relevanter Teil eines Systems, insbesondere eines Transportsystems gezeigt.
In der Figur 2 ist eine zugehörige Seitenansicht gezeigt.
In der Figur 3 ist eine zugehörige Draufsicht gezeigt.
In der Figur 4 ist der Übergangsbereich zwischen zwei Streckenabschnitten gezeigt.

Wie in den Figuren ausgeführt, ist am Schlitzhohlleiter 1 eine kaminartige Öffnung ausgeführt. Der Kamin weist hierbei zwei Wandabschnitte 2 auf, zwischen denen der Öffnungsschlitz angeordnet ist, in welchen eine Antenne 30 einer am Schienenfahrzeug befestigten Einheit hineinragt.

Über ein Federelement 4 ist eine Führungshilfe 3, also ein Führungsteil, am Gestänge des Schienenfahrzeugs befestigt. Die Führungshilfe 3 ist U -förmig aufgebaut. Somit weist das Führungsteil 3 einen Jochabschnitt 32 auf, an dem zwei parallele voneinander beabstandete Schenkelabschnitte (31, 33) vorgesehen sind. Das U umgibt dabei einen der Wandabschnitte 2 zumindest teilweise und ist in Schienenrichtung, also in Richtung des Schlitzhohlleiters bewegbar angeordnet.

Der Schlitzhohlleiter ist vorzugsweise aus Metall, insbesondere aus Aluminium, gefertigt. Besonders bevorzugt ist dabei die Fertigung als Stranggussteil. Der Schlitzhohlleiter wird entweder an ein Schienenteil verbunden oder mit diesem Schienenteil einstückig, also einteilig, vorzugsweise als Stranggussteil, ausgeführt.

Am Führungsteil 3 ist auch die Antenne 30 und ein zugehöriger Anschluss 5, insbesondere ein zugehöriges Anschlusselement, für eine Koaxialleitung befestigt.

Die Führungshilfe 3 ist aus Kunststoff, insbesondere Teflon, gefertigt oder zumindest als mit Kunststoff, insbesondere Teflon, ummanteltes Metallteil ausgeführt. Somit ist bei Berührung eine niedrige Reibung vorhanden.

Die Antenne ragt weiter in den Innenraum hinein als der Tiefe des Wandabschnitts in Kaminrichtung entspricht.

Der Wandabschnitt 2 ragt in den Zwischenraum zwischen den Schenkeln (31, 33) des Führungsteils 3 hinein, wobei er stets vom Jochabschnitt 32 des U beabstandet bleibt.

Die Führungshilfe 3 kommt nur in Berührung mit dem Wandabschnitt 2,wenn Abweichungen des Schienenfahrzeugs in Querrichtung zur Schienenrichtung ein kritisches Maß übersteigen.

Wenn also das Schienenfahrzeug oder das Führungsteil 3 in Querrichtung zur Schienenrichtung infolge von Schwingungen, Fehltolerierungen oder anderen Ursachen um mehr als das kritische Maß ausgelenkt wird, berührt das Führungsteil 3, insbesondere mit einem Schenkelabschnitt 31 oder 33, den Wandabschnitt des Kamins des Schlitzhohlleiters 1.

Somit ist die Antenne 30 stets im Innenraum des Schlitzhohlleiters gehalten und beabstandet gehalten von der Wandung des Schlitzhohlleiters 1. Die Antenne wird mit dem Schienenfahrzeug entlang der Schienenrichtung, also entlang dem Schlitzhohlleiter, bewegt und verlässt dabei den für sie zulässigen Querpositionsbereich nicht. Somit ist eine fehlerarme Datenübertragung gewährleistet und insbesondere wird eine Beschädigung der Antenne verhindert. Die Schenkelabschnitte des Führungsteils weisen zum Wandabschnitt des Schlitzhohlleiters vorzugsweise denselben Abstand auf. Somit ist der Wandabschnitt mittig zwischen den Schenkelabschnitten angeordnet.

Die maximale Abweichung des Führungsteils 3 in Querrichtung zur Schienenrichtung ist durch den Wandabschnitt 2 des Schlitzhohlleiters und die Breite in Querrichtung des freien Zwischenraums zwischen den Schenkelabschnitten (31, 33) des Führungsteils 3 bestimmt. Wie in Figur 4 gezeigt, ist in der Anlage auch ein Einfädelbereich vorgesehen. Dabei sind in Schienenrichtung zwischen zwei in Flucht gebrachten Schlitzhohlleitern zwei Einfädelhilfen 44 angeordnet. Somit ist ein erster Anlagenteil, beispielsweise in Figur 4 der den linken Schlitzhohlleiter 1 umfassende Anlagenteil relativ zum zweiten Anlagenteil, beispielsweise in Figur 4 der den rechten Schlitzhohlleiter 1 umfassende Anlagenteil, verschiebbar angeordnet. Die Verschiebungsrichtung ist beispielsweise in vertikaler Richtung ausgerichtet, so dass die Verschiebung mittels eines Hubwerks oder einer Hubvorrichtung bewirkt ist. Nachdem die Verschiebeposition derart eingestellt ist, dass die beiden Anlagenteile, insbesondere die beiden Schlitzhohlleiter der Anlagenteile, fluchten, ist es dem Schienenfahrzeug ermöglicht vom ersten Anlagenteil in den zweiten Anlagenteil überzuwechseln.

Dabei ermöglicht der Einfädelbereich bei Fluchtungsabweichungen, deren Betrag unterhalb eines kritischen Wertes liegen muss, nach dem Austritt der Antenne 30 aus dem Schlitzhohlleiter des ersten Anlagenteils ein Einfädeln der Antenne 30 in den Innenbereich des Schlitzhohlleiters 1 des anderen Anlagenteils.

Das im zweiten Anlagenteil angeordnete Einfädelteil, also die Einfädelhilfe 44, weist einen Jochabschnitt 42 und zwei Schenkelabschnitte 43 auf, wobei der Abstand, also die lichte Weite, zwischen den beiden Schenkelabschnitten 43 in Richtung zum Schlitzhohlleiter hin geringer wird.

Somit wird das Führungsteil 3 während der Weiterfahrt des Schienenfahrzeugs zu seiner Sollquerposition im Schlitzhohlleiter 1 des zweiten Anlagenteils gebracht. Denn das Führungsteil 3 wird in Querrichtung in der in Schienenrichtung abnehmenden, in Schienenrichtung gemessenen lichten Weite der Einfädelhilfe 44 zentriert. Denn die lichte Weite der Einfädelhilfe 44, welche das Führungsteil 3 in Querrichtung begrenzt, nimmt in Schienenrichtung zum zweiten Anlagenteil hin ab. Dabei ist die Einfädelhilfe 44 derart in Querrichtung positioniert, dass der Wandabschnitt 2 des Schlitzhohlleiters mittig zum Führungsteil 3 angeordnet ist, insbesondere mittig zur lichten Weite in Querrichtung zwischen den Schenkelabschnitten 43 des Einfädelteils.

Um in beiden Übergangsrichtungen ein Einfädeln zu ermöglichen, sind zwei Einfädelhilfen 44 in Schienenrichtung spiegelverkehrt zueinander angeordnet. Beide Einfädelgehäuse sind gleichartig ausgeführt. Sie überbrücken die Beabstandung zwischen den Schlitzhohlleitern der beiden Anlagenteile.

Vorzugsweise sind der Jochabschnitt 42 und die zwei Schenkelabschnitte 43 einstückig, also einteilig, insbesondere als Kunststoffspritzgussteil, ausgeführt.

Vor dem Einfädeln, also im Bereich des Schlitzhohlleiters 1 des ersten Anlagenteils, ist das Führungsteil 3 also an seinen Innenseiten, also der Wandung seiner Schenkelabschnitte, geführt. Man könnte diesen Innenbereich auch als von dem Führungsteil umschlossener Innenraum bezeichnen.

Während des Einfädelns ist das Führungsteil außengeführt, also an seiner in Querrichtung außen liegenden Oberfläche, wobei die Begrenzung wiederum in dem von den Schenkelabschnitten der jeweiligen Einfädelhilfe 44 umschlossenen Innenraum bewirkt wird.

Die Einfädelhilfen 44 weisen jeweils in Schienenrichtung voneinander beabstandete Bohrungen 41 auf für Befestigungsschrauben, welche am jeweiligen Schienenteil des jeweiligen Anlagenteils anschraubbar sind.

### Bezugszeichenliste

1 Schlitzhohlleiter
2 Wandabschnitt des Schlitzhohlleiterkamins, insbesondere Lippe
3 Führungshilfe
4 Federelement
5 Anschlusselement für Koaxialleitung
30 Antenne der Kopplereinheit
40 Schenkelabschnitt, insbesondere mit sich verjüngender Wandbreite
41 Bohrung für Befestigungsschraube
42 Jochabschnitt
43 Schenkelabschnitt, insbesondere mit sich verjüngender Wandbreite
44 Einfädelhilfe

## Patentansprüche

1. Anlage, umfassend ein entlang einer Schienenstrecke bewegbares Schienenfahrzeug,
wobei die Anlage einen ersten Anlagenteil mit einem Schienenteil und einen zweiten, relativ zum ersten Anlagenteil verschiebbaren Anlagenteil mit einem Schienenteil aufweist,
wobei das Schienenteil des ersten Anlagenteils und das Schienenteil des zweiten Anlagenteils in Flucht gebracht sind, insbesondere bei einer ersten relativen Verschiebeposition,
wobei beide Anlagenteile jeweils einen Schlitzhohlleiter (1) aufweisen,
wobei die Anlage zumindest ein Einfädelteil (44) aufweist, das zwischen den beiden Schlitzhohlleitern (1) angeordnet ist, insbesondere wobei die Anlage in Schienenrichtung zueinander spiegelsymmetrisch angeordnete Einfädelteile (44) aufweist, die zwischen den beiden Schlitzhohlleitern (1) angeordnet sind,
wobei die Anlage ein Führungsteil (3), ein Federelement (4) und eine Antenne (30) aufweist, wobei das Führungsteil (3) am Schienenfahrzeug, insbesondere am Gestell des Schienenfahrzeugs, mittels des Federelements (4) befestigt ist, mit welchem die Antenne (30) verbunden ist,
wobei das Einfädelteil (44) so ausgelegt ist, dass es das Führungsteil (3) in einer Querrichtung zur Schienenrichtung begrenzt, wenn der vom Führungsteil (3) in Schienenrichtung überdeckte Bereich mit dem vom Einfädelteil (44) in Schienenrichtung überdeckten Bereich überlappt,
wobei die in Querrichtung vorgesehene lichte Weite des Einfädelteils (44), in welcher das Führungsteil (3) begrenzbar ist, in Schienenrichtung abnimmt,
wobei das Einfädelteil (44) zwei Schenkelabschnitte (40, 43) aufweist, die einen Aufnahmebereich zur Aufnahme des Führungsteils (3) zumindest teilweise umgeben,
wobei die Schenkelabschnitte (40, 43) jeweils eine in Schienenrichtung zunehmende Wandstärke aufweisen,
wobei das Einfädelteil (44) so ausgelegt ist, dass das Spiel des Führungsteils (3) in Querrichtung größer als das Spiel der vom Schienenteil geführten Führungsräder des Schienenfahrzeugs ist.

2. Anlage nach Anspruch 1,
**dadurch gekennzeichnet, dass**
ein Wandabschnitt (2) eines Öffnungsschlitzes des Schlitzhohlleiters (1) in Querrichtung mittig zum Aufnahmebereich des Einfädelteils (44) angeordnet ist.

3. Anlage nach mindestens einem der vorangegangenen Ansprüche,
**dadurch gekennzeichnet, dass** das Einfädelteil eine Einfädelhilfe (44) ist, die einen Jochabschnitt (42) aufweist, und dass
die Schenkelabschnitte (40, 43) mit dem Jochabschnitt (42) der Einfädelhilfe (44) verbunden sind, insbesondere einstückig mit ihm ausgeführt sind, insbesondere als Kunststoffspritzgussteil.

4. Anlage nach mindestens einem der vorangegangenen Ansprüche,
wobei eines der beiden Schlitzhohlleiter (1) an einem Schienenteil der Schienenstrecke vorgesehen ist, insbesondere an ihm befestigt ist oder einteilig, also einstückig, ausgeführt ist, insbesondere als Stranggussteil,
**dadurch gekennzeichnet, dass**
der Schlitzhohlleiter (1) einen in Schienenrichtung sich erstreckenden Öffnungsschlitz aufweist,
wobei der Öffnungsschlitz in Querrichtung mittels zweier Wandabschnitte (2) des Schlitzhohlleiters (1) begrenzt ist,
wobei das Führungsteil (3) so ausgelegt ist, dass die Antenne (30) durch den Öffnungsschlitz in den Hohlleiterbereich des Schlitzhohlleiters (1) hineinragt, wenn das Führungsteil (3) den Schlitzhohlleiter (1) überlappt,
wobei das Führungsteil (3) zwei Schenkelabschnitte (31, 33) aufweist, und so ausgelegt ist, dass einer der Wandabschnitte (2) zwischen den zwei Schenkelabschnitten (31, 33) des Führungsteils (3) angeordnet ist wenn das Führungsteil (3) den Schlitzhohlleiter (1) überlappt,
insbesondere so, dass das Führungsteil (3) in Querrichtung durch die lichte Weite zwischen den Schenkelabschnitten (31, 33) des Führungteils (3), insbesondere in Querrichtung, begrenzt ist.

5. Anlage nach mindestens einem der vorangegangenen Ansprüche,
**dadurch gekennzeichnet, dass**
die des Schlitzhohlleiters (1) sich in Schienenrichtung erstreckt.

6. Anlage nach Anspruch 4,
**dadurch gekennzeichnet, dass**
das Führungsteil (3) einen Jochabschnitt (32) aufweist, der die beiden Schenkelabschnitte (31, 33) des Führungsteils (3) miteinander verbindet.

7. Anlage nach Anspruch 6,
**dadurch gekennzeichnet, dass**
Jochabschnitt (32) des Führungsteils (3) und Schenkelabschnitte (31,33) des Führungsteils (3) einstückig und/oder einteilig ausgeführt sind, insbesondere aus Kunststoff, insbesondere als Kunststoffspritzgussteil.

8. Anlage nach mindestens einem der vorangegangenen Ansprüche,
**dadurch gekennzeichnet, dass**
das Führungsteil (3) einen U-förmigen Querschnitt aufweist, insbesondere wobei die Normale der Querschnittsfläche in Schienenrichtung ausgerichtet ist.

9. Anlage nach mindestens einem der vorangegangenen Ansprüche,
**dadurch gekennzeichnet, dass**
der Schlitzhohlleiter (1) aus Metall, insbesondere aus Aluminium, ausgeführt ist.

10. Anlage nach Anspruch 4 oder 6,
**dadurch gekennzeichnet, dass** das Führungsteil (3) so ausgelegt ist, dass die Schenkelabschnitte (31, 33) des Führungteils (3) an ihrem dem Wandabschnitt (2) des Schlitzhohlleiters (1) zugewandten Oberflächenbereich, insbesondere also in ihren Innenseiten, im Wesentlichen eben, insbesondere parallel zum entsprechend zugewandten Oberflächenbereich des Wandabschnitts (2), ausgeführt ist,
oder dass bei Berührung zwischen Wandabschnitt (2) des Schlitzhohlleiters (1) und einem Schenkelabschnitt (31, 33) des Führungteils (3) eine linienhafte Berührung auftritt.

## Claims

1. An installation comprising a rail vehicle which is movable along a rail section, wherein the installation has a first installation part, which has a rail part, and a second installation part, which is displaceable relative to the first installation part and has a rail part,
wherein the rail part of the first installation part and the rail part of the second installation part are brought into alignment, in particular in a first relative displacement position, wherein both installation parts each have a slotted waveguide (1),
wherein the installation has at least one merging part (44), which is arranged between the two slotted waveguides (1), in particular wherein the installation has merging parts (44) which are arranged mirror-symmetrically to one another in the rail direction, which merging parts are arranged between the two slotted waveguides (1),
wherein the installation has a guide part (3), a spring element (4) and an antenna (30), wherein the guide part (3), to which the antenna (30) is connected, is mounted on the rail vehicle, in particular on the body of the rail vehicle, by means of the spring element (4),
wherein the merging part (44) is configured so that it delimits the guide part (3) in a transverse direction to the rail direction when the region which is covered by the guide part (3) in the rail direction overlaps the region which is covered by the merging part (44) in the rail direction,
wherein the inside width of the merging part (44), which is provided in the transverse direction and in which the guide part (3) can be delimited, decreases in the rail direction,
wherein the merging part (44) has two limb portions (40, 43) which at least partially surround a receiving region for receiving the guide part (3),
wherein the limb portions (40, 43) each have a wall thickness which increases in the rail direction,
wherein the merging part (44) is configured so that the play of the guide part (3) in the transverse direction is greater than the play of the guide wheels of the rail vehicle which are guided by the rail part.

2. The installation according to Claim 1,
**characterised in that**
a wall portion (2) of an opening slot of the slotted waveguide (1) is arranged centrally with respect to the receiving region of the merging part (44) in the transverse direction.

3. The installation according to at least one of the preceding claims,
**characterised in that**
the merging part is a merging aid (44) which has a yoke portion (42), and **in that**
the limb portions (40, 43) are connected to the yoke portion (42) of the merging aid (44), in particular are formed integrally therewith, in particular as a plastics injection-moulded part.

4. The installation according to at least one of the preceding claims,
wherein one of the two slotted waveguides (1) is provided on a rail part of the rail section, in particular mounted thereon, or is formed in one piece, in particular integrally, in particular as a continuously cast part, **characterised in that**
the slotted waveguide (1) has an opening slot extending in the rail direction,
wherein the opening slot is delimited in the transverse direction by means of two wall portions (2) of the slotted waveguide (1),
wherein the guide part (3) is configured so that the antenna (30) projects through the opening slot into the waveguide region of the slotted waveguide (1) when the guide part (3) overlaps the slotted waveguide (1),
wherein the guide part (3) has two limb portions (31, 33), and is configured so that one of the wall portions (2) is arranged between the two limb portions (31, 33) of the guide part (3) when the guide part (3) overlaps the slotted waveguide (1),
in particular so that the guide part (3) is delimited in the transverse direction by the inside width between the limb portions (31, 33) of the guide part (3), in particular in the transverse direction.

5. The installation according to at least one of the preceding claims,
**characterised in that** the slotted waveguide (1) extends in the rail direction.

6. The installation according to Claim 4,
**characterised in that**
the guide part (3) has a yoke portion (32) which connects the two limb portions (31, 33) of the guide part (3) to one another.

7. The installation according to Claim 6,
**characterised in that**
the yoke portion (32) of the guide part (3) and limb portions (31, 33) of the guide part (3) are formed integrally and/or in one piece, in particular from plastics material, in particular as a plastics injection-moulded part.

8. The installation according to at least one of the preceding claims,
**characterised in that**
the guide part (3) has a U-shaped cross-section, in particular wherein the normal of the cross-sectional surface is aligned in the rail direction.

9. The installation according to at least one of the preceding claims,
**characterised in that**
the slotted waveguide (1) is formed from metal, in particular from aluminium.

10. The installation according to Claim 4 or 6,
**characterised in that**
the guide part (3) is configured so that, in their surface region facing the wall portion (2) of the slotted waveguide (1), therefore in particular on their inner sides, the limb portions (31, 33) of the guide part (3) are formed to be substantially planer, in particular parallel to the correspondingly facing surface region of the wall portion (2),
or **in that**, when there is contact between the wall portion (2) of the slotted waveguide (1) and a limb portion (31, 33) of the guide part (3), linear contact occurs.

## Revendications

1. Installation comportant un véhicule ferroviaire mobile le long d'une voie ferrée,
ladite installation comprenant une première partie munie d'un tronçon ferré, et une seconde partie dotée d'un tronçon ferré et déplaçable par rapport à ladite première partie, le tronçon ferré de la première partie de l'installation et le tronçon ferré de la seconde partie de ladite installation étant agencés avec alignement mutuel, notamment en un premier emplacement de déplacement relatif,
les deux parties de l'installation étant respectivement pourvues d'un conducteur creux fendu (1),
l'installation comportant au moins une partie enfichable (44) interposée entre les deux conducteurs creux fendus (1), sachant notamment que ladite installation est munie de parties enfichables (44) qui occupent des positions spéculaires, dans la direction des rails, et sont interposées entre les deux conducteurs creux fendus (1),
ladite installation comprenant une partie de guidage (3), un élément élastique (4) et une antenne (30), ladite partie de guidage (3) étant fixée au véhicule ferroviaire, en particulier au châssis dudit véhicule ferroviaire, au moyen dudit élément élastique (4) auquel ladite antenne (30) est raccordée,
la partie enfichable (44) étant conçue de telle sorte qu'elle délimite la partie de guidage (3) dans une direction transversale à la direction des rails lorsque la région, coiffée par ladite partie de guidage (3) dans la direction des rails, est en chevauchement avec la région coiffée par ladite partie enfichable (44) dans ladite direction des rails,
sachant que la largeur intérieure de ladite partie enfichable (44), prévue dans la direction transversale et dans laquelle ladite partie de guidage (3) peut être délimitée, décroît dans la direction des rails,
laquelle partie enfichable (44) est dotée de deux segments de branches (40, 43) qui entourent, au moins partiellement, une zone de réception destinée à recevoir ladite partie de guidage (3),
lesquels segments de branches (40, 43) présentent une épaisseur respective de paroi croissant dans ladite direction des rails,
sachant que la partie enfichable (44) est conçue de façon telle que le jeu de la partie de guidage (3), dans la direction transversale, soit supérieur au jeu des roues de guidage du véhicule ferroviaire qui sont guidées par le tronçon ferré.

2. Installation selon la revendication 1,
**caractérisée par le fait**
**qu'**une région de paroi (2) d'une fente d'ouverture du conducteur creux fendu (1) occupe, dans la direction transversale, une position centrale par rapport à la zone de réception de la partie enfichable (44).

3. Installation selon au moins l'une des revendications précédentes,
**caractérisée par le fait que**
la partie enfichable est un auxiliaire d'enfichage (44) pourvu d'un segment d'entretoisement (42) ; et **par le fait que** les segments de branches (40, 43) sont reliés audit segment d'entretoisement (42) dudit auxiliaire d'enfichage (44) avec lequel ils sont notamment réalisés d'un seul tenant, en particulier sous la forme d'une pièce en matière plastique moulée par injection.

4. Installation selon au moins l'une des revendications précédentes,
dans laquelle l'un des deux conducteurs creux fendus (1) est prévu sur un tronçon ferré de la voie ferrée auquel il est notamment fixé, ou avec lequel il est réalisé d'une seule pièce, c'est-à-dire d'un seul tenant, en particulier sous la forme d'une pièce extrudée,
**caractérisée par le fait que**
le conducteur creux fendu (1) est muni d'une fente d'ouverture s'étendant dans la direction des rails,
laquelle fente d'ouverture est délimitée, dans la direction transversale, au moyen de deux régions de paroi (2) dudit conducteur creux fendu (1),
la partie de guidage (3) étant conçue de façon telle que l'antenne (30) pénètre dans la région conductrice creuse dudit conducteur creux fendu (1), en traversant ladite fente d'ouverture, lorsque ladite partie de guidage (3) chevauche ledit conducteur creux fendu (1),
laquelle partie de guidage (3) est pourvue de deux segments de branches (31, 33), et est conçue de telle sorte que l'une desdites régions de paroi (2) soit interposée entre les deux segments de branches (31, 33) de ladite partie de guidage (3) lorsque ladite partie de guidage (3) chevauche ledit conducteur creux fendu (1),
en particulier de façon telle que la partie de guidage (3) soit délimitée, dans la direction transversale, par la largeur intérieure séparant lesdits segments de branches (31, 33) de ladite partie de guidage (3), notamment dans la direction transversale.

5. Installation selon au moins l'une des revendications précédentes,
**caractérisée par le fait que**
l'ouverture du conducteur creux fendu (1) s'étend dans la direction des rails.

6. Installation selon la revendication 4,
**caractérisée par le fait que**
la partie de guidage (3) est pourvue d'un segment d'entretoisement (32) reliant, l'un à l'autre, les deux segments de branches (31, 33) de ladite partie de guidage (3).

7. Installation selon la revendication 6,
**caractérisée par le fait que**
le segment d'entretoisement (32) de la partie de guidage (3) et les segments de branches (31, 33) de ladite partie de guidage (3) sont réalisés d'un seul tenant et/ou d'une seule pièce, notamment en matière plastique, en particulier sous la forme d'une pièce en matière plastique moulée par injection.

8. Installation selon au moins l'une des revendications précédentes,
**caractérisée par le fait que**
la partie de guidage (3) présente une section transversale configurée en U, la perpendiculaire à l'aire de section transversale étant notamment orientée dans la direction des rails.

9. Installation selon au moins l'une des revendications précédentes,
**caractérisée par le fait que**
le conducteur creux fendu (1) est réalisé en métal, notamment en aluminium.

10. Installation selon la revendication 4 ou 6,
**caractérisée par le fait que**
la partie de guidage (3) est conçue de façon telle que les segments de branches (31, 33) de ladite partie de guidage (3) présentent, au niveau de leur zone de surface tournée vers la région de paroi (2) du conducteur creux fendu (1), donc en particulier au niveau de leurs faces intérieures, une réalisation substantiellement plane et notamment parallèle à la zone de surface de ladite région de paroi (2) située en vis-à-vis correspondant ; ou **par le fait qu'**un contact linéaire s'instaure lorsqu'un contact est établi entre ladite région de paroi (2) du conducteur creux fendu (1) et un segment de branche (31, 33) de ladite partie de guidage (3).
